# EUROPÄISCHE PATENTSCHRIFT

(11) **EP 0 095 037 B1**
(45) Veröffentlichungstag und Bekanntmachung des Hinweises auf die Patenterteilung: **19.11.1987**
(21) Anmeldenummer: 83103698.3
(22) Anmeldetag: 16.04.1983
(51) Int. Cl.: F04B 39/04, F04B 49/10

(54) **Schmiermittel-Überwachungsanordnung an einem Kolbenkompressor**
Lubricant watching device at a piston compressor
Dispositif de surveillance du lubrifiant dans un compresseur à piston

(30) Priorität: 18.05.1982 CH 3076/82
(43) Veröffentlichungstag der Anmeldung: 30.11.1983
(73) Patentinhaber: Maschinenfabrik Sulzer-Burckhardt AG, CH-4002 Basel (CH)
(72) Erfinder: Meier, Hans, CH-8483 Kollbrunn (CH); Stäheli, Werner, CH-5432 Neuenhof (CH)
(74) Vertreter: Sparing Röhl Henseler Patentanwälte

## Beschreibung

Die Erfindung betrifft eine Schmiermittel-Überwachungsanordnung an einem Kolbenkompressor, insbesondere zum Verdichten von Sauerstoff.

Bei Kolbenkompressoren zum Verdichten von brandverursachenden Gasen, z. B. Sauerstoff, ist zwischen dem Kurbelgehäuse und dem die Zylinder enthaltenden Gehäuse ein laternenartiger, Beobachtungsöffnungen aufweisender Gehäuseteil vorgesehen. Am Übergang vom Kurbelgehäuse zum Laternengehäuse ist eine Trennwand vorgesehen, die auch Schmiermittelabstreifringe für die Kolbenstange aufweist. Am Übergang vom Laternengehäuse zum Zylindergehäuse ist eine Dichtung vorgesehen, die die Kolbenstange umschliesst und das Austreten von Sauerstoff aus dem Zylinder in den Laternenraum verhindert. Zwischen den Schmiermittelabstreifringen einerseits und der Dichtung andererseits ist auf der Kolbenstange ein Ring festgeklemmt, der verhindert, dass der hauchdünne Schmiermittelfilm, der sich vom Kurbelgehäuse her auf der Kolbenstange bildet, in den Bereich der Dichtung am Zylindergehäuse gelangt. Solange die Schmiermittelabstreifringe intakt sind, bildet der hauchdünne Schmiermittelfilm auf der Kolbenstange keinerlei Gefahr für das Entstehen eines Brandes, da sich der Schmiermittelfilm nicht relativ zur Kolbenstange bewegt und den auf ihr befestigten Ring nicht übersteigen kann. Sind dagegen die Schmiermittelabstreifringe nicht mehr intakt oder abgenutzt, so kann aus dem Kurbelgehäuse Schmiermittel in solcher Menge von der Kolbenstange mitgeschleppt werden, dass das Schmiermittel allmählich den festgeklemmten Ring übersteigt und dann zur Dichtung am Zylindergehäuse gelangt, wo bei einer Berührung zwischen Sauerstoff und Schmiermittel ein Brand entstehen könnte.

In manchen Ländern ist deshalb zum Schutze des Bedienungspersonals empfohlen worden, im Bereich jedes Kompressors, der brandverursachende Gase verdichtet, Schutzwände, z. B. aus Beton, aufzustellen. Solche Schutzwände behindern aber die Zugänglichkeit zum Kompressor durch das Bedienungspersonal. Will dieses Personal den Kompressor von ausserhalb der Schutzwand beobachten, so können dem Beobachter Einzelheiten entgehen, besonders wenn die Schutzwand mit Rücksicht auf die für die Wartungs- und Reparaturarbeiten notwendigen Platzverhältnisse einen grossen Abstand vom Kompressor hat.

Der Erfindung liegt die Aufgabe zugrunde, eine Schmiermittelüberwachungsanordnung zu schaffen, die ein etwaiges Vordringen grösserer Schmiermittelmengen auf der Kolbenstange feststellt und dann den Kolbenkompressor abstellen und/oder Alarm geben kann.

Diese Aufgabe wird erfindungsgemäss dadurch gelöst, dass an der Kolbenstange zwischen einer Ölabstreiferpackung und einer Dichtung, die die Kolbenstange an deren Durchdringungsstelle in den Kompressorzylinder umgibt, mindestens ein flüssiges Schmiermittel aufsaugender Körper und in dessen Bereich eine Elektrode eines Messkondensators vorgesehen sind, wobei der aufsaugende Körper als Dielektrikum des Messkondensators dient. Beim Auftreten grösserer Schmiermittelmengen an der Kolbenstange ändert sich die Dielektrizitätskonstante des aufsaugenden Körpers, was sich in einer Änderung der Signale des Messkondensators bemerkbar macht. Diese Signaländerung kann dann zum Abstellen des Kompressors und/oder zum Auslösen eines Alarms verwendet werden. Damit erübrigt es sich, von ausserhalb oder innerhalb etwaiger Schutzwände die Wirksamkeit der Ölabstreiferpackung durch Beobachtung festzustellen oder eventuell Schutzwände unddgl. im Bereich des Kompressors aufzustellen.

Nach einer Weiterbildung der Erfindung ist die Elektrode des Messkondensators mit einer weiteren Elektrode verbunden, die zusammen mit einer unter Freilassung eines Luftspaltes ruhend angeordneten Elektrode einen Kopplungskondensator bildet, an dem ein Kapazitätsmessgerät angeschlossen ist. Damit wird vermieden, die Anschlüsse des nicht bewegten Kapazitätsmessgerätes mit der bewegten Elektrode zu verbinden oder dieses Messgerät mit der Kolbenstange zu bewegen.

Um auch etwaige thermische Einflüsse, die die Kapazitätsmessung ungünstig beeinflussen könnten, fernzuhalten, ist nach einer weiteren Ausbildung der Erfindung an der Kolbenstange zwischen dem schmiermittelaufsaugenden Körper und der Dichtung zusätzlich zu der Elektrode des Messkondensators eine zweite Elektrode gleicher Abmessung und Formgebung wie die Elektrode des Messkondensators vorgesehen, die zusammen mit einem Luftraum, der als Dielektrikum sich zwischen der zweiten Elektrode und der Kolbenstange befindet, einen Vergleichskondensator bildet. Damit unterliegen der Vergleichskondensator und der Messkondensator etwa den gleichen Wärmebeeinflussungen, die während des Betriebes des Kompressors auftreten können. Da bei jedem Hub der Kolbenstange sowohl die Kapazität des Messkondensators wie die des Vergleichskondensators erfasst werden, werden somit durch Wärmeeinflüsse bedingte Kapazitätsänderungen kompensiert.

Einige Ausführungsbeispiele der Erfindung sind in der folgenden Beschreibung anhand der Zeichnung näher erläutert. Es zeigen:
Fig. 1 einen Axialschnitt durch einen Kompressor im Bereich des Laternengehäuses,
Fig. 2 die Anordnung eines Messkondensators an der Kolbenstange,
Fig. 3 die Anordnung von zwei Kondensatoren an der Kolbenstange,
Fig. 4 ein Blockschaltschema einer elektronischen Schaltung zur Anordnung nach Fig. 3 für einen -Kompressor mit mehreren Kolbenstangen,
Fig. 5 ein Schaltschema der elektronischen Auswerteeinheit in Fig. 4 und
Fig. 6 ein Zeitdiagramm mit dem Kurvenverlauf verschiedener im Blockschaltschema nach Fig. 4 auftretender Grössen.

Gemäss Fig. 1 weist der Kolbenkompressor ein Zylindergehäuse 1 und ein Kurbelgehäuse 2 auf, das über ein laternenartiges Gehäuseteil 3 mit dem Zylindergehäuse 1 verbunden ist. Im Laternengehäuseteil 3 sind, einander gegenüberliegend, zwei Beobachtungsöffnungen 4 vorgesehen. Vom Kurbelgehäuse 2 her erstreckt sich durch das laternenartige Gehäuse 3 eine Kolbenstange 5, die in das Zylindergehäuse 1 hinein verlängert ist und an ihrem in Fig. 1 oberen Ende in nicht näher dargestellter Weise einen Kolben trägt. An der Stelle, an der die Kolbenstange 5 das Zylindergehäuse 1 durchdringt, ist eine Dichtung 6 bekannter Bauart vorgesehen. In einer Trennwand 7 zwischen dem Kurbelgehäuse 2 und dem laternenartigen Gehäuseteil 3 ist ein Kolbenstangenführungslager 8 bekannter Bauart mit drei Ölabstreifringen 9 vorgesehen. Die Ölabstreifringe 9 sorgen dafür, dass Schmieröl aus dem Kurbelgehäuse 2 höchstens als hauchdünner Film sich auf der vertikalen Kolbenstange 5 ausbreiten kann, und zwar höchstens bis zu einer Ölfangvorrichtung 10, die auf der Kolbenstange 5 festgeklemmt ist. Auf dem in Fig. 1 oberen Ende des Führungslagers 8 ist eine Schmierölüberwachungseinrichtung 11 angeordnet, zu der auch Teile der Ölfangvorrichtung 10 gehören und die in Fig. näher dargestellt ist.

Die Ölfangvorrichtung 10 setzt sich aus einem Ring 12 aus Watte oder Filz, einer axial geteilten Muffe 13 aus Isolierwerkstoff, z. B. Delrin (eingetragenes Warenzeichen) und einem O-Dichtring 14 zusammen. Die zweiteilige Muffe 13 wird durch nicht dargestellte Schrauben auf der Kolbenstange 5 festgehalten. Um ein axiales Verrutschen der Vorrichtung auf der Kolbenstange 5 zu vermeiden, ist diese mit einer schwachen Einschnürung 16 versehen, die von der Muffe 13 ausgefüllt wird und an der auch der O-Dichtring 14 anliegt. Der Ring 12, der Schmieröl aufsaugen kann, bildet das Dielektrikum eines Messkondensators CM, dessen Elektroden von der Kolbenstange 5 und einem in der Muffe 13 angebrachten, ringförmigen Metallbelag 15 bestehen. Der ringförmige Metallbelag 15, der z. B. aus einer aufgalvanisierten Kupferschicht besteht, ist über einen radialen Leiter 17 mit einem ringförmigen Metallbelag 18 verbunden, der auf der Aussenfläche der Muffe 13 angeordnet ist und sich über die gleiche Höhe wie der Belag 15 erstreckt. Auch der Metallbelag 18 besteht zweckmässigerweise aus einer aufgalvanisierten Kupferschicht.

Der ringförmige Belag 18 bildet eine Elektrode eines Kopplungskondensators CK, dessen zweite Elektrode von einem ringförmigen Metallbelag 19 gebildet wird, der z. B. in Form einer aufgalvanisierten Kupferschicht auf der inneren Umfangsfläche eines ringförmigen Isolierkörpers 20 vorgesehen ist. Der Isolierkörper 20 kann ebenfalls aus Delrin bestehen und ist in einem ringförmigen Elektrodenhalter 21 gefasst, der auf dem Gehäuse des Kolbenstangenführungslagers 8 befestigt ist. Die Elektrode 19 des Kopplungskondensators ist also feststehend und relativ zur Elektrode 18 so angeordnet, dass diese im unteren Totpunkt (UTP) der Kolbenstange der Elektrode 19 gegenübersteht. Diese Stellung entspricht der in Fig. 2 dargestellten Lage. Die Elektrode 19 ist in hier nicht näher dargestellter Weise mit einem Kapazitätsmessgerät verbunden.

Mit dem Aufsaugen von Schmieröl durch den saugfähigen Ring 12 ändert sich dessen Dielektrizitätskonstante s von einem Wert ca. 1 auf den Wert ca. 2. Damit ändert sich die Kapazität des Messkondensators CM, die die Kapazität des Kopplungskondensators CK beeinflusst. Während der Verweilzeit der Kolbenstange im UTP wird eine resultierende Kapazität C gemessen, die sich aus der Serieschaltung der beiden Kondensatoren nach der Formel ergibt:

Diese resultierende Kapazität wird von dem erwähnten Kapazitätsmessgerät erfasst und gibt dem Bedienungspersonal einen Anhalt dafür, wieviel Öl schon aus dem Kurbelgehäuse in die Ölfangvorrichtung 10 vorgedrungen ist. Das Messgerät kann mit einem Alarmgeber verbunden sein oder direkt den Antrieb des Kompressors abschalten.

Gegenüber dieser sehr einfachen Ausführungsform der Schmiermittelüberwachung zeigt Fig. 3 eine weiterentwickelte Ausführungsform, bei der ein etwaiger Temperatureinfluss auf die Kapazitätsmessung kompensiert wird. Gemäss Fig. 3 ist in der Ölfangvorrichtung 10' ausser dem Messkondensator CM und dem Kopplungskondensator CK ein Vergleichskondensator CV vorgesehen. Der Vergleichskondensator CV besteht aus einem Luftraum 22, dessen Abmessungen und Formgebung gleich den Abmessungen bzw. der Formgebung des den Watte- oder Filzring 12 aufnehmenden Raumes des Messkondensators CM sind. Entsprechend der Grösse und der Form der Elektrode 15 des Messkondensators weist auch der Vergleichskondensator eine gleich grosse und gleich geformte Elektrode 25 auf, die als ringförmiger Metallbelag auf der zylindrischen Begrenzungsfläche des Raumes 22 in der Muffe 13 ausgebildet ist. Die Elektrode 25 ist über einen radialen Leiter 27 mit einem ringförmigen Metallbelag 28 verbunden, der - wie die Elektrode 18 - auf der Aussenfläche der Muffe 13 angebracht ist. Die feststehende Elektrode 19 des Kopplungskondensators CK ist gleich ausgebildet, wie im Ausführungsbeispiel nach Fig. 2. Der Vergleichskondensator CV ist auf der Kolbenstange 5 derart angeordnet, dass er im UTP der Kolbenstange der Elektrode 19 des Kopplungskondensators gegenübersteht. Der Messkondensator CM ist also im Vergleich zur Anordnung nach Fig. 2 an einer tiefer liegenden Stelle der Kolbenstange angebracht, sodass bei der Abwärtsbewegung der Kolbenstange 5 sich zuerst der Messkondensator an der Elektrode 19 vorbeibewegt.

Gemäss Fig. 4 weist der feststehende Teil des Kopplungskondensators CK ausser der Elektrode 19 eine Potentialsteuerelektrode 29 auf, die in den lsolierwerkstoff 20 eingebettet ist, wobei das Ganze in das Gehäuse des Elektrodenhalters 21 auf Leichtmetall eingebaut ist. Der radiale Abstand zwischen den beweglichen Elektroden 18 und 28 einerseits und der feststehenden Elektrode 19 andererseits wird so klein wie möglich gehalten. Zwischen diesen Elektroden ist die Kapazität des Kopplungskondensators für die beiden beweglichen Elektroden 18 und 28 ungefähr gleich. Unter der Annahme, dass sich die Ölfangvorrichtung 10' durch Temperatureinflüsse gleichmässig ausdehnt, erfährt also die Kapazität des Kopplungskondensators CK für beide Elektroden 18 und 28 dieselbe Änderung. Die Kapazität des Kopplungskondensators CK ist mit den Kapazitäten des Messkondensators CM bzw. des Vergleichskondensators CV in Serie geschaltet; am Anschluss der Elektrode 19 erfasst man also die zwei Kapazitätswerte

Die Elektroden 19 und 29 sind über ein Triax-Kabel 30 mit einer Elektronik-Einheit 31 verbunden. Da angenommen wird, dass der Kompressor vier Zylinder hat, sind dementsprechend vier Kolbenstangen und vier gleiche Kondensator-Anordnungen mit vier Triax-Kabelanschlüssen I bis IV vorhanden.

Die Elektronik-Einheit 31 verbindet in einem regelmässigen Zyklus einen der vier Kopplungskondensatoren über den jeweiligen Anschluss I bis IV mit einem nicht dargestellten Hochfrequenzoszillator in der Einheit 31. Über einen Spannungsfolger wird das HF-Potential des ersten Schirmes des Kabels 30 und damit auch der Steuerelektrode 29 genau dem Potential der Kabelseele und der feststehenden Elektrode 19 nachgeführt, so dass die Totkapazität neutralisiert ist. Die von der Elektrode 19 erfassten Kapazitäten CM^{*} und CV^{*} bilden einen Teil der Kapazität des Schwingkreises des Oszillators, dessen Frequenz also durch die Änderungen dieser Werte verändert wird.

Das HF-Signal des Oszillators wird über ein Koaxialkabel 32 auf eine Einheit 33 geführt, die eine Diskriminatorschaltung enthält, die die Frequenzänderungen in Spannungsänderungen umwandelt. Ausserdem enthält die Einheit 33 einen zyklischen Taktgeber, der über ein Kabel 34 die Umschaltung der vier Kopplungskondensatoren bewirkt. An den Ausgang der Einheit 33 schliesst sich der Eingang einer Auswerteeinheit 35 an, die über eine Leitung 36 ein Spannungssignal empfängt. Dieses Signal enthält eine Information über die durch das Öl verursachte Vergrösserung der Kapazität des Messkondensators CM gegenüber der Kapazität des trocken bleibenden Vergleichskondensators CV, und zwar in zyklischer Folge für jede der vier Kolbenstangen.

Die Auswerteeinheit 35 bildet aus diesen Änderungen ein der angesammelten Öimenge proportionales Messsignal, das von einem Messgerät 37 angezeigt wird und zum Betätigen einer Alarmvorrichtung 38 dienen kann. Vier Lampen 39 zeigen den Umschaltzyklus der vier Kopplungskondensatoren an, die in Abständen von ca. 15 sek. wechseln.

Fig. 6a zeigt den zeitlichen Verlauf des über die Leitung 36 der Auswerteeinheit 35 zugeführten Spannungssignals u_{D(t)}, das mit einem an dieser Einheit angeschlossenen, hier nicht dargestellten Oszilloskop angezeigt werden kann. Der Kurvenpunkt 51 entspricht der Lage der Ölfangvorrichtung 10' weit oberhalb des UTP. Hier hat die Elektrode 19 eine sehr kleine Kapazität gegen die Kolbenstange 5; die Frequenz des Oszillators in der Einheit 31 liegt hoch und die Spannung am Ausgang des Diskriminators in der Einheit 33 bei seiner negativen Sättigung.

Bei der Abwärtsbewegung der Kolbenstange 5 taucht zunächst die Elektrode 18 des Messkondensators CM in den Kopplungskondensator CK. Die Spannung steigt rasch positiv bis zum Scheitelpunkt 53 an, der umso höher liegt, je mehr Öl sich im Ring 12 angesammelt hat. Die Talsohle 54 ergibt sich, wenn sich die Elektrode 19 zwischen den Elektroden 18 und 28 befindet. Im UTP kommt die Elektrode 28 vor die Elektrode 19 zu stehen; damit ergibt sich der der Kapazität des Vergleichskondensators CV entsprechende Scheitel 55, der in erster Näherung auf konstanter Höhe bleibt. Wenn die Kolbenstange 5 sich wieder nach oben bewegt, ergibt sich die spiegelbildliche Fortsetzung der Kurve mit den Punkten 56, 57, 59.

Gemäss Fig. 5 liegt die Diskriminatorspannung _{UD} zunächst am Eingang eines Komparators K1 an. Sobald diese Spannung entsprechend dem Punkt 52 der Kurve in Fig. 6a etwas über den negativen Sättigungswert 51 angestiegen ist, kippt der Komparator K1 in positive Richtung (Fig. 6b). Dadurch wird ein Monoflop MF1 getriggert. Der dabei erzeugte kurze Impuls L1 löscht in einem Spitzenwertdetektor PD den vom vorhergehenden Kolbenhub her gespeicherten CM-Spannungswert. Steigt die Signalspannung uₒ bis zum Scheitel 53 an, bleibt dieser neue Wert im Spitzenwertdetektor PD gespeichert; dieser Wert ist mit Û_{DM} bezeichnet.

Im UTP (Punkt 55) steht die Elektrode 28 des Vergleichskondensators CV vor der Elektrode 19. Hier erreicht das Signal den tieferen Scheitelwert ü_{Dv}. Dieser Wert wird ebenfalls erfasst und für die Dauer des nächsten Hubes gespeichert. Zu diesem Zweck ist gemäss Fig. 5 eine Differenzierstufe Q vorgesehen, in der das Signal u_{D(t)} elektronisch differenziert wird. Die Ausgangsspannung der Differenzierstufe Q geht bei jedem Scheitel (Punkt 53, 55, 57) oder Tal (Punkt 54, 56) von uα durch Null (Fig. 6e). Wie diese Fig. zeigt, wechselt die Ausgangsspannung das Vorzeichen von Minus auf Plus bei den Scheiteln (Punkte 53, 55, 57) und von Plus auf Minus bei den Tälern (Punkte 54, 56). Mit diesen Wechseln wird ein Komparator K2 (Fig. 5) gesteuert. Die diesem Komparator folgende Schaltungslogik sorgt dafür, dass eine Sample-and-Hold-Schaltung SH einen Sample-Befehl nur im UTP (Punkt 55 in Fig. 6a) erhält, womit der Wert üpᵥ erfasst und gespeichert bleibt. Die Schaltungslogik enthält drei Monoflops MF2, MF3 und MF4, die zunächst vom Komparator K1 aktiviert werden, sobald dessen Ausgangssignal am Punkt 52 grösser wird (Fig. 6g, i, I). Damit können diese Monoflops nur während der Messphase wirken, die sich von den Punkten 51 bis 59 erstreckt, entsprechend der Bewegung der Ölfangvorrichtung 10' im Bereich des UTP.

Beim ersten Scheitel von U_{D} (Punkt 53) steigt zunächst das Ausgangssignal des Komparators K2 (Fig. 6f) und triggert die Monoflops MF2 und MF4 (Fig. 6g, I) wobei der Monoflop MF2 mit einem kurzen Impuls den Flip-Flop FF1 setzt (Fig. 6h).

Beim ersten Tal von uα (Punkt 54) sinkt das Ausgangssignal des Komparators K2 (Fig. 6f) und triggert den Monoflop MF3 (Fig. 6i), der seinerseits mit einem kurzen Impuls den Flip-Flop FF2 (Fig. 6k) setzt; dieser Flip-Flop sperrt dabei den Monoflop MF2 gegen eine weitere Triggerung. Beim zweiten Scheitel von uα (Punkt 55) steigt das Ausgangssignal des Komparators K2 (Fig. 6f) wieder und triggert den Monoflop MF4 erneut (Fig. 61). Der kurze Impuls des Monoflop MF4 gelangt nun über das von den Flip-Flops FF1 und FF2 geöffnete AND-Tor A auf die Sample-and-Hold-Schaltung SH (Fig. 5) und bewirkt ein Erfassen des Scheitelwertes Û_{DV}, der dann gespeichert bleibt.

Beim zweiten Tal von uα (Punkt 56) sinkt das Ausgangssignal des Komparators K2 (Fig. 6f) wieder, triggert erneut den Monoflop MF3 (Fig. 6i), der den Flip-Flop FF2 wieder zurücksetzt (Fig. 6k). Dadurch wird das AND-Tor A geschlossen und die Sample-and-Hold-Schaltung SH vor dem folgenden Impuls des Monoflops MF4 geschützt, der beim erneuten Erreichen des Scheitels von Û_{DM} (Punkt 57) ausgelöst wird. Das Zurücksetzen des Flip-Flops FF2 bewirkt ferner die Freigabe des Monoflops MF2, so dass beim zweiten Scheitel von U_{D} (Punkt 57) das Ausgangssignal des Komparators K2 (Fig. 6f) steigt, der den Monoflop MF2 triggert (Fig. 6g) und damit ein Zurücksetzen des Flip-Flops FF1 bewirkt (Fig. 6h).

Bei der weiteren Aufwärtsbewegung der Kolbenstange 5 sinkt u_{D} wieder auf den negativen Sättigungspegel (Punkt 59).

Beim Durchlaufen der Schwelle des Komparators K1 (Punkt 58 entsprechend Punkt 52) sinkt dessen Ausgangssignal wieder und sperrt wieder die Monoflops MF2, MF3 und MF4. Die Schaltungslogik ist damit wieder in den Ausgangszustand versetzt.

Nach obiger Beschreibung sind im UTP die neuen Spitzenwerte von uₒ, die den Kapazitäten des Messkondensators CM bzw. des Vergleichskondensators CV entsprechen, im Spitzenwertdetektor PD bzw. in der Sample-and-Hold-Schaltung SH gespeichert. Ein Differenzverstärker DV (Fig. 5) bildet deren Differenz uₛ. Diese Differenz wird bei jeder Erneuerung des Filzringes 12 in der Ölfangvorrichtung 10' für jede der vier Kolbenstangen mit Hilfe einer justierbaren Hilfsspannung uₒ auf Null abgeglichen. Die Umschaltung der einzelnen Uₒ-Werte erfolgt elektronisch durch denselben Taktgeber, der das Umschalten der vier Kopplungskondensatoren besorgt.

In dem Masse, wie sich Öl in den Filzringen 12 ansammelt, wächst die Kapazität des betreffenden Messkondensators CM, also auch Û_{DM}, positiv an. Von einem Hub zum andern ändern sich Û_{DM} und üₒᵥ sehr wenig und damit auch die Differenzspannung uε. Ein Tiefpassfilter TPF (Fig. 5) glättet die durch die Auffrischung der Spannungswerte im Spitzenwertdetektor PD bzw. in der Sample-and-Hold-Schaltung SH bedingten Spannungssprünge. Über einen an Tiefpassfilter TPF angeschlossenen Endverstärker EV wird das Signal mit dem Instrument 36 angezeigt. Mit einem ebenfalls an den Tiefpassfilter TPF angeschlossenen Komparator K3 mit einstellbarer Schwelle kann bei Erreichen eines bestimmten Grenzwertes von U_{B} über ein Relais R die Alarmvorrichtung 38 eingeschaltet werden.

Die mittlere Frequenz des in der Einheit 31 enthaltenen HF-Oszillators kann sich über längere Zeit durch thermisch bedingte Änderungen der Kapazitäten des Messkondensators CM, des Vergleichskondensators CV und des Kopplungskondensators CK wie auch durch Änderungen der Elemente des Oszillators selbst verschieben. Obwohl die Schaltung in der Auswerteeinheit 35 die Differenz der Kapazitäten des Mess- und des Vergleichskondensators bildet, ist es zweckmässig, den Frequenzdiskriminator in der Einheit 33 der Drift der Oszillatorfrequenz nachzuführen. Dazu wird die von der Sample-and-Hold-Schaltung SH gebildete Spitzenspannung Û_{DV} über eine Leitung 40 (Fig. 4) auf die Einheit 33 zurückgeführt und zur Korrektur des Grundpegels des Signals U_{D(t)} verwendet. Dieser Pegel wird also korrigiert, dass der Spannungswert üₒᵥ auf konstanter Höhe bleibt.

Anstatt den Diskriminator in der Einheit 33 der Drift des Oszillators nachzuführen, kann der Oszillator selbst korrigiert werden, indem die Spannung Ü_{DV} über das Kabel 32 oder 34 auf die Einheit 31 zurückgeführt und zur Regelung der Frequenz, z. B. mittels einer Kapazitätsdiode, verwendet wird.

Die beschriebene Schaltung hat den Vorteil, dass sie den Zeitpunkt erkennt, in dem der Scheitelwert (Punkt 55 in Fig. 6a) auftritt, ohne den UTP mit anderen Mitteln am Kompressor zu erfassen.

Abweichend von den beschriebenen Beispielen ist es auch möglich, die Überwachungsanordnung bei Kompressoren anzuwenden, die kein Kolbenstangenführungslager aufweisen, sondern nur ein Paket von Ölabstreifringen im Bereich der Trennwand 7; diese Ringe dichten zugleich den Raum des Kurbelgehäuses gegen den Raum des Laternengehäuseteils ab. Die beiden Hälften der axial geteilten Muffe 13 können auch statt durch Schrauben durch um die Muffe gelegte, spannende Ringe zusammengehalten werden.

## Patentansprüche

1. Schmiermittel-Überwachungsanordnung an einem Kolbenkompressor, insbesondere zum Verdichten von Sauerstoff, dadurch gekennzeichnet, dass an der Kolbenstange zwischen einem Schmiermittelabstreiferpaket am Austritt der Kolbenstange aus dem Kurbelgehäuse des Kompressors und einer Dichtung, die die Kolbenstange an deren Durchdringungsstelle in den Kompressorzylinder umgibt, mindestens ein flüssiges Schmiermittel aufsaugender Körper und in dessen Bereich eine Elektrode eines Messkondensators vorgesehen sind, wobei der aufsaugende Körper als Dielektrikum des Messkondensators dient.

2. Anordnung nach Anspruch 1, dadurch gekennzeichnet, dass die Elektrode des Messkondensators mit einer weiteren Elektrode verbunden ist, die zusammen mit einer unter Freilassung eines Luftspaltes ruhend angeordneten Elektrode einen Kopplungskondensator bildet, der mit einem Kapazitätsmessgerät verbunden ist.

3. Anordnung nach den Ansprüchen 1 und 2, dadurch gekennzeichnet, dass die feststehende Elektrode des Kopplungskondensators in einer solchen Lage angeordnet ist, dass sie bei im unteren Totpunkt befindlicher Kolbenstange der weiteren Elektrode gegenübersteht.

4. Anordnung nach den Ansprüchen 1 und 2, dadurch gekennzeichnet, dass an der Kolbenstange zwischen dem schmiermittelaufsaugenden Körper und der Dichtung zusätzlich zu der Elektrode des Messkondensators eine zweite Elektrode gleicher Abmessung und Formgebung wie die Elektrode des Messkondensators vorgesehen ist, die zusammen mit einem Luftraum, der sich als Dielektrikum zwischen der zweiten Elektrode und der Kolbenstange befindet, einen Vergleichskondensator bildet.

5. Anordnung nach Anspruch 4, dadurch gekennzeichnet, dass die Elektrode des Vergleichskondensators mit einer weiteren Elektrode verbunden ist, die als bewegliche Elektrode mit der ruhend angeordneten Elektrode des Kopplungskondensators zusammenwirkt.

6. Anordnung nach Anspruch 5, dadurch gekennzeichnet, dass die feststehende Elektrode des Kopplungskondensators in einer solchen Lage angeordnet ist, dass sie bei im unteren Totpunkt befindlicher Kolbenstange der beweglichen Elektrode des Vergleichskondensators gegenübersteht.

7. Anordnung nach einem der Ansprüche 1 bis 6, dadurch gekennzeichnet, dass der aufsaugende Körper die Kolbenstange ringförmig umschliesst und die genannten Elektroden als ringförmige, die Kolbenstange umgebende Metallbeläge ausgebildet sind.

8. Anordnung nach Anspruch 7, dadurch gekennzeichnet, dass die Metallbeläge in Form aufgalvanisierter Kupferschichten auf einem auf der Kolbenstange befestigten Isolierstoffkörper bzw. auf einem die Kolbenstange umgebenden, am Kurbelgehäuse des Kompressors abgestützten Isolierstoffkörper angebracht sind.

9. Anordnung nach Anspruch 8, dadurch gekennzeichnet, dass der auf der Kolbenstange befestigte Isolierstoffkörper die Form einer axial geteilten Muffe hat.

10. Anordnung nach den Ansprüchen 4 bis 9, dadurch gekennzeichnet, dass eine elektronische Schaltung vorgesehen ist, die derart ausgebildet ist, dass sie die Grössen der Kapazitäten des Mess- und des Vergleichskondensators im Bereich des unteren Totpunktes der Kolbenstange erfasst, speichert und miteinander vergleicht und aus dem Anwachsen der Kapazität des Messkondensators relativ zur Kapazität des Vergleichskondensators ein Differenzsignal bildet, das der vom aufsaugenden Körper aufgenommenen Schmiermittelmenge entspricht.

11. Anordnung nach Anspruch 10, dadurch gekennzeichnet, dass die elektronische Schaltung einen Hochfrequenzoszillator aufweist und derart ausgebildet ist, dass die Grössen der einzelnen Kapazitäten durch Frequenzmodulation des Hochfrequenzoszillators und durch nachträgliche Demodulation gemessen werden.

12. Anordnung nach den Ansprüchen 10 und 11, dadurch gekennzeichnet, dass die elektronische Schaltung eine Auswerteeinheit mit einem Spitzenwertdetektor und einer Sample-and-Hold-Schaltung enthält.

13. Anordnung nach einem der Ansprüche 10 bis 12, dadurch gekennzeichnet, dass am Ausgang der elektronischen Schaltung ein Alarmgeber und/oder Registriergerät angeschlossen ist.

## Claims

1. A lubricant-monitoring arrangement on a reciprocating compressor, more particularly for compressing oxygen, characterised in that at least one member absorbent for liquid lubricant and, near the same, an electrode of a measuring capacitor are disposed on the piston rod between, on the one hand, an oil scraper ring group at the exit of the piston rod from the compressor crankcase and, on the other hand, a seal which extends around the piston rod at the place where the same is led through into the compressor cylinder, the absorbent member being operative as the dielectric of the capacitor.

2. An arrangement according to claim 1, characterised in that the electrode is connected to a further electrode which co-operates with a stationary electrode, with an air gap between them, to form a coupling capacitor connected to a capacitance-measuring facility.

3. An arrangement according to claims 1 and 2, characterised in that the stationary electrode of the coupling capacitor is so positioned as to be opposite the further electrode when the piston rod is in its bottom dead centre position.

4. An arrangement according to claims 1 and 2, characterised in that a second electrode in addition to, and of the same size and shape as, the electrode of the measuring capacitor is disposed on the piston rod between the lubricant-absorbing member and the seal and co-operates with an air gap present as dielectric between the second electrode and the piston rod to form a comparison capacitor.

5. An arrangement according to claim 4, characterised in that the electrode of the comparison capacitor is connected to a further electrode cooperating as moving electrode with the stationary electrode of the coupling capacitor.

6. An arrangement according to claim 5, characterised in that the stationary electrode of the coupling capacitor is so positioned as to be opposite the moving electrode of the comparison capacitor when the piston rod is in its bottom dead centre position.

7. An arrangement according to any of claims 1-6, characterised in that the absorbent member extends ring-fashion around the piston rod and the electrodes mentioned are in the form of annular metal linings around the piston rod.

8. An arrangement according to claim 7, characterised in that the metal linings are in the form of copper layers galvanized on an insulating member secured to the piston rod or on an insulating member which extends around the piston rod and bears on the compressor crankcase.

9. An arrangement according to claim 8, characterised in that the insulating member on the piston rod is in the form of an axially divided sleeve.

10. An arrangement according to claims 4-9, characterised in that an electronic circuit detects, stores and compares the capacitance values of the measuring capacitance and comparison capacitance near the bottom dead centre position of the piston rod and forms from the growth in capacitance of the measuring capacitance relatively to the capacitance of the comparison capacitance a difference signal corresponding to the quantity of lubricant absorbed by the absorbent member.

11. An arrangement according to claim 10, characterised in that the electronic circuit arrangement has a high-frequency oscillator and is so devised that the values of the discrete capacitances are measured by frequency modulation of the high-frequency oscillator and by subsequent demodulation.

12. An arrangement according to claims 10 and 11, characterised in that the electronic circuit arrangement comprises an evaluating unit having a peak detector and a sample-and-hold circuit.

13. An arrangement according to any of claims 10-12, characterised in that a warning device and/ or recorder are/is connected to the output of the electronic circuit arrangement.

## Revendications

1. Dispositif de surveillance du lubrifiant d'un compresseur à piston, en particulier pour la compression d'oxygène, caractérisé en ce que sur la tige du piston, entre une garniture racleuse de lubrifiant à la sortie de la tige du piston sur le carter moteur du compresseur et un joint, qui entoure la tige de piston à l'endroit où celle-ci pénètre dans le cylindre de compression, on a prévu au minimum un corps absorbant le lubrifiant liquide et, dans le secteur de ce corps, une électrode d'un condensateur de mesure, tandis que le corps absorbant sert de diélectrique du condensateur.

2. Dispositif selon la revendication 1, caractérisé en ce que l'on relie l'électrode du condensateur de mesure à une autre électrode, qui constitue conjointement à une électrode fixe, en laissant libre un entrefer, un condensateur de couplage qui est relié à un appareil de mesure de capacité.

3. Dispositif selon les revendications 1 et 2, caractérisé en ce que l'électrode fixe du condensateur de couplage est placée dans une position telle qu'elle se situe face à l'autre électrode lorsque la tige de piston se trouve au point mort bas.

4. Dispositif selon les revendications 1 et 2, caractérisé en ce que l'on prévoit sur la tige de piston, entre le corps absorbant le lubrifiant et le joint, en plus de l'électrode du condensateur de mesure, une deuxième électrode analogue à celle-ci quant à sa dimension et à sa conformation, qui constitue conjointement à un entrefer, servant de diélectrique entre la deuxième électrode et la tige du piston, un condensateur de référence.

5. Dispositif selon la revendication 4, caractérisé en ce que l'électrode du condensateur de référence est reliée à une autre électrode qui agit conjointement en tant qu'électrode mobile avec l'électrode en position fixe du condensateur de couplage.

6. Dispositif selon la revendication 5, caractérisé en ce que l'électrode fixe du condensateur de couplage est placée dans une position telle qu'elle se situe face à l'électrode mobile du condensateur de référence lorsque la tige de piston se trouve au point mort bas.

7. Dispositif selon l'une des revendications 1 à 6, caractérisé en ce que le corps absorbant entoure annulairement la tige de piston et les électrodes mentionnées sont formées de couches métalliques annulaires entourant la tige de piston.

8. Dispositif selon la revendication 7, caractérisé en ce que les couches métalliques, sous forme de couches de cuivre galvanisé, sont disposées sur un corps isolant fixé sur la tige de piston ou sur un corps isolant entourant la tige de piston et prenant appui sur le carter moteur du compresseur.

9. Dispositif selon la revendication 8, caractérisé en ce que le corps isolant fixé sur la tige de piston a la forme d'un manchon fendu axialement.

10. Dispositif selon les revendications 4 à 9, caractérisé en ce qu'il est prévu un dispositif électronique constitué de telle sorte qu'il capte, met en mémoire et compare entre elles les grandeurs des capacités des condensateurs de mesure et de référence dans la zone du point mort bas de la tige de piston et génère, lors de l'accroissement de la capacité du condensateur de mesure relativement à celle du condensateur de référence, un signal de différence qui correspond à la quantité de lubrifiant récupérée par le corps absorbant.

11. Dispositif selon la revendication 10, caractérisé en ce que le dispositif électronique comporte un oscillateur à haute fréquence et est constitué de telle sorte que les grandeurs des capacités sont mesurées séparément par modulation de la fréquence de l'oscillateur à haute fréquence et ensuite par démodulation.

12. Dispositif selon les revendications 10 et 11, caractérisé en ce que le dispositif électronique comporte une unité d'évaluation avec un détecteur de valeur de crête et un élément échantillonneur-bloqueur.

13. Dispositif selon l'une des revendications 10 à 12, caractérisé en ce qu'un émetteur d'alarme et/ou un appareil enregistreur sont connectés à la sortie du dispositif électronique.
